# EUROPÄISCHE PATENTSCHRIFT

(11) **EP 2 828 606 B1**
(45) Veröffentlichungstag und Bekanntmachung des Hinweises auf die Patenterteilung: **18.05.2016**
(21) Anmeldenummer: 13709378.7
(22) Anmeldetag: 05.03.2013
(51) Int. Cl.: F42B 8/12, F42B 14/02, F42B 10/02

(54) **LEITWERKSTABILISIERTES VOLLKALIBER-ÜBUNGSGESCHOSS**
FIN-STABILIZED FULL-CALIBRE PRACTICE PROJECTILE
PROJECTILE D'EXERCICE DE GROS CALIBRE À EMPENNAGE STABILISÉ

(30) Priorität: 23.03.2012 DE 102012005745
(43) Veröffentlichungstag der Anmeldung: 28.01.2015
(73) Patentinhaber: Rheinmetall Waffe Munition GmbH, 29345 Unterlüss (DE)
(72) Erfinder: HEITMANN, Thomas, 29345 Unterlüß (DE); FREUDENTHAL, Klaus-Dieter, 29556 Suderburg (DE); VAGEDES, Michael, 29320 Hermannsburg (DE)
(74) Vertreter: Dietrich, Barbara
(86) Internationale Anmeldenummer: PCT/EP2013/054426
(87) Internationale Veröffentlichungsnummer: WO 2013/139592

(56) Entgegenhaltungen:
- DE-A1-102010 034 333
- GB-A- 997 713
- US-A- 3 347 492

## Beschreibung

Die Erfindung betrifft ein aus einem Waffenrohr verschießbares leitwerkstabilisiertes Voll-kaliber-Übungsgeschoss mit einem massiven Kopfteil und einem sich heckseitig an das Kopfteil anschließenden rohrförmigen Leitwerkskörper, wobei das Übungsgeschoss umfangsseitig mit einem Dichtungssystem versehen ist.

Ein derartiges Vollkaliber-Übungsgeschoss ist aus dem Dokument DE 10 2010 034 333 A1 bekannt. Dabei handelt es sich um ein großkalibriges, beispielsweise aus einer Panzerkanone mit dem Kaliber 120 mm verschießbares Übungsgeschoss. Im Gegensatz zu vergleichbaren bekannten Vollkaliber-Übungsgeschossen, die üblicherweise ein Kopfteil mit einer sich daran anschließenden Geschosshülle und einem sich an die Geschosshülle anschließenden Schaft mit Flossenbaugruppe umfassen, ist bei dem eingangs erwähnten Übungsgeschoss die Geschosshülle selbst als rohrförmiger Leitwerkskörper ausgebildet, so dass ein separater Schaft mit daran befestigter Flossenbaugruppe entfallen kann. Die bei Abschuss des Übungsgeschosses entstehenden Treibladungsgase gelangen bei diesem Vollkaliber-Übungsgeschoss in den Innenraum des rohrförmigen Leitwerkskörpers und wirken zur Beschleunigung des Übungsgeschosses auf den heckseitigen Bereich des Kopfteiles, der den Innenraum geschosskopfseitig begrenzt.

Um sicherzustellen, dass beim Abschuss des in der DE 10 2010 034 333 A1 offenbarten Übungsgeschosses keine Treibladungsgase zwischen der Innenwand des Waffenrohres und der Außenwand des Übungsgeschosses an diesem vorbeiströmen können, ist etwa im hinteren Drittel des rohrförmigen Bereiches des Leitwerkskörpers außenseitig ein an sich bekanntes Dichtungssystem angeordnet. Dieses besteht im Wesentlichen aus einem in die äußere Oberfläche des Leitwerkskörpers eingelassene Ringnut, in die ein aus Kunststoff bestehender Dichtring eingreift.

Beim Abschuss großkalibriger Übungsgeschosse tritt innerhalb des rohrförmigen Leitwerkskörpers ein hoher Innendruck der Treibladungsgase auf, die auf die Seitenwand des rohrförmigen Leitwerkskörpers insbesondere im Bereich zwischen dem Dichtungssystem und dem Kopfteil stark einwirken. Das kann auf die Abschussfestigkeit, insbesondere bei Verwendung eines Leitwerkskörpers aus einem Leichtmetall, Einfluss nehmen.

Der Erfindung liegt die Aufgabe zugrunde, ein Vollkaliber-Übungsgeschoss der eingangs erwähnten Art anzugeben, dessen Abschussfestigkeit auf kostengünstige Weise sichergestellt ist.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im Wesentlichen auf dem Gedanken, auf ein Dichtungssystem im rohrförmigen Bereich des Leitwerkskörpers zu verzichten, so dass die beim Abschuss des Übungsgeschosses entstehenden Treibladungsgase auch auf die Außenseite der Seitenwand des rohrförmigen Leitwerkskörpers wirken und somit der auf die Außenseite des rohrförmigen Leitwerkskörpers wirkende Druck dem auf die Innenseite der Seitenwand des Übungsgeschosses wirkenden Innendruck entgegenwirkt. Zur Vermeidung eines au-ßenseitigen Vorbeiströmens der Treibladungsgase an dem Übungsgeschoss innerhalb des Waffenrohres ist ein Dichtungssystem im Bereich des massiven Kopfteiles des Übungsgeschosses angeordnet. Hierzu weist das Kopfteil auf seiner Außenseite einen als Dichtungsfläche ausgebildeten umlaufenden Bereich auf, dessen Außendurchmesser derart gewählt ist, dass das Kopfteil beim Abschuss des Übungsgeschosses in diesem Bereich selbst das Dichtungssystem bildet.

Dabei sollte die Abweichung zwischen dem Kaliber des Waffenrohres, aus dem das Übungsgeschoss verschießbar ist, und dem Außendurchmesser des Kopfteiles im Bereich der Dichtungsfläche vorzugsweise weniger als 0,2% betragen.

Um eine besonders gute Abdichtung gegen ein Vorbeiströmen der Treibladungsgase an dem Kopfteil zu erreichen, hat es sich als vorteilhaft erwiesen, wenn in der Dichtungsfläche des Kopfteiles mindestens eine ringförmig angeordnete Rille vorgesehen ist. Diese Rille verursacht dann eine Verwirbelung der Treibladungsgase im Bereich der Dichtungsfläche und wirkt somit als Rillendichtung.

Die Dichtwirkung der Rillendichtung wird noch vergrößert, wenn die Dichtungsfläche des Kopfteiles mindestens drei axial von einander beabstandete, ringförmig angeordnete Rillen aufweist.

Da bei dem erfindungsgemäßen Übungsgeschoss für das Dichtungssystem kein separater Dichtungsring aus Kunststoff benötigt wird, wird das Flugverhalten des Übungsgeschosses bei oder nach Verlassen des Waffenrohres auch nicht durch sich ablösende oder evtl. an dem Übungsgeschoss verbleibende Kunststoffteile negativ beeinflusst. Ferner erfolgt keine negative Beeinflussung der Ladefähigkeit durch Kunststoffteile in dem Temperaturbereich, für welches derartige Geschosse üblicherweise ausgelegt sind (-46°C bis +71°C). Außerdem sind Relaxationsprobleme ausgeschlossen.

Weitere Einzelheiten und Vorteile der Erfindung ergeben sich aus dem folgenden, anhand von Figuren erläuterten Ausführungsbeispiel. Es zeigen:
- Fig. 1: den Längsschnitt durch ein erfindungsgemäßes, aus einem Kopfteil und einem rohrförmigen Leitwerkskörper bestehenden Vollkaliber-Übungsgeschoss mit Hülsendeckel und
- Fig. 2: eine Seitenansicht des in Fig. 1 dargestellten Übungsgeschosses ohne Hülsendeckel.

In den Fig. 1 und 2 ist mit 1 ein aus einem nicht dargestellten Waffenrohr verschießbares leitwerkstabilisiertes Vollkaliber-Übungsgeschoss bezeichnet. Mit dem Übungsgeschoss 1 ist üblicherweise ein Hülsendeckel 2 verbunden (Fig. 1), der die Verbindung des Übungsgeschosses 1 mit einer nicht dargestellten, die Treibladung enthaltenden Treibladungshülse bildet.

Das Übungsgeschoss 1 umfasst ein massives Kopfteil 3 mit einer heckseitig angeordneten Leuchtspurkörper-Aufnahme 4 und einen sich heckseitig an das Kopfteil 3 anschließenden rohrförmigen Leitwerkskörper 5.

Der rohrförmige Leitwerkskörper 5 ist erfindungsgemäß derart ausgebildet, dass die beim Abschuss des Übungsgeschosses 1 entstehenden Treibladungsgase auch auf die Außenseite 6 der Seitenwand 7 des rohrförmigen Leitwerkskörpers 5 wirken.

Hierzu ist der Leitwerkskörper 5 unterkalibrig ausgebildet und stützt sich im geladenen Zustand des Übungsgeschosses 1 vorzugsweise heckseitig über einen nicht dargestellten Führungsring an der Innenwand des Waffenrohres ab. Damit bei Schussabgabe die Treibladungsgase an die Außenseite 6 des Leitwerkskörpers gelangen können, besitzt der Führungsring mehrere, über den Umfang verteilt angeordnete Gasdurchtrittsöffnungen.

Um zu vermeiden, dass die Treibladungsgase innerhalb des Waffenrohres außenseitig an dem gesamten Übungsgeschoss 1 vorbeiströmen können, ist ein Dichtungssystem 8 im Bereich des massiven Kopfteiles 3 des Übungsgeschosses 1 angeordnet.

Hierzu weist das Kopfteil 3 auf seiner Außenseite 9 einen als Dichtungsfläche ausgebildeten umlaufenden Bereich 10 auf, der heckseitig durch das vordere stirnseitige Ende des Leitwerkskörpers 5 begrenzt wird, und dessen Außendurchmesser derart gewählt ist, dass das Kopfteil 3 beim Abschuss des Übungsgeschosses 1 in diesem Bereich selbst das Dichtungssystem 8 bildet.

Dabei sind zur Erhöhung der Dichtwirkung gegen vorbeiströmende Treibladungsgase in die Dichtungsfläche 10 des Kopfteiles 3 fünf ringförmig angeordnete Rillen 11 eingebracht, die bei Schussabgabe zu einer Verwirbelung der Treibladungsgase in diesem Bereich 10 führen und eine Rillendichtung bilden.

Die Erfindung ist selbstverständlich nicht auf das vorstehend beschriebene Ausführungsbeispiel beschränkt. So muss es sich beispielsweise bei dem massiven Kopfteil nicht zwingend um einen Vollkörper handeln. Vielmehr kann es sich auch um einen Hohlkörper handeln, wenn die Wandstärke und/oder das Material (Stahl etc.) des Kopfteiles derart gewählt werden, dass die Treibladungsgase keine oder keine wesentliche Verformung des Kopfteiles bei Abschuss im Waffenrohr bewirken.

### Bezugszeichenliste

- 1: Vollkaliber-Übungsgeschoss, Übungsgeschoss
- 2: Hülsendeckel
- 3: Kopfteil
- 4: Leuchtspurkörper-Aufnahme
- 5: Leitwerkskörper
- 6: Außenseite (Leitwerkskörper)
- 7: Seitenwand
- 8: Dichtungssystem
- 9: Außenseite (Kopfteil)
- 10: Bereich, Dichtungsfläche
- 11: Rille

## Patentansprüche

1. Aus einem Waffenrohr verschießbares leitwerkstabilisiertes Vollkaliber-Übungsgeschoss (1) mit einem massiven Kopfteil (3) und einem sich heckseitig an das Kopfteil (3) anschließenden rohrförmigen Leitwerkskörper (5), wobei das Übungsgeschoss (1) umfangsseitig mit einem Dichtungssystem (8) versehen ist, **gekennzeichnet durch** die Merkmale:
a) der rohrförmige Leitwerkskörper (5) ist derart ausgebildet, dass die beim Abschuss des Übungsgeschosses (1) entstehenden Treibladungsgase auch auf die Außenseite (6) der Seitenwand (7) des rohrförmigen Leitwerkskörpers (5) wirken, und
b) das Kopfteil (3) weist auf seiner Außenseite (9) einen als Dichtungsfläche ausgebildeten umlaufenden Bereich (10) auf, dessen Außendurchmesser derart gewählt ist, dass das Kopfteil (3) beim Abschuss des Übungsgeschosses (1) in diesem Bereich (10) selbst das Dichtungssystem bildet.

2. Übungsgeschoss nach Anspruch 1, **dadurch gekennzeichnet, dass** die Abweichung zwischen dem Kaliber des Waffenrohres, aus dem das Übungsgeschoss (1) verschießbar ist, und dem Außendurchmesser des Kopfteiles (3) im Bereich der Dichtungsfläche (10) weniger als 0,2% beträgt.

3. Übungsgeschoss nach Anspruch 1 oder 2, **dadurch gekennzeichnet, dass** in der Dichtungsfläche (10) des Kopfteiles (3) mindestens eine ringförmig angeordnete Rille (11) vorgesehen ist.

4. Übungsgeschoss nach Anspruch 3, **dadurch gekennzeichnet, dass** in der Dichtungsfläche (10) des Kopfteiles (3) mindestens drei axial von einander beabstandete, ringförmig angeordnete Rillen (11) vorgesehen sind.

5. Übungsgeschoss nach einem der Ansprüche 1 bis 4, **dadurch gekennzeichnet, dass** die Dichtungsfläche (10) im heckseitigen Bereich des Kopfteiles (3) angeordnet ist.

## Claims

1. Fin-stabilized full-calibre practice projectile (1) that can be fired from a barrel of a weapon with a solid head part (3) and a tubular stabilizer body (5) adjoining the head part (3) at the rear, wherein the practice projectile (1) is provided with a peripheral sealing system (8), **characterized by** the features:
a) the tubular stabilizer body (5) is designed such that the propellant gases arising when firing the practice projectile (1) also act on the outside (6) of the side wall (7) of the tubular stabilizer body (5), and
b) the head part (3) has on its outer side (9) a peripheral region (10), which is formed as a sealing surface and the outside diameter of which is chosen such that the head part (3) itself forms the sealing system in this region (10) when the practice projectile (1) is fired.

2. Practice projectile according to Claim 1, **characterized in that** the discrepancy between the calibre of the barrel of the weapon from which the practice projectile (1) can be fired and the outside diameter of the head part (3) in the region of the sealing surface (10) is less than 0.2%.

3. Practice projectile according to Claim 1 or 2, **characterized in that** at least one groove (11), arranged in an annular manner, is provided in the sealing surface (10) of the head part (3).

4. Practice projectile according to Claim 3, **characterized in that** at least three grooves (11), spaced axially apart from one another and arranged in an annular manner, are provided in the sealing surface (10) of the head part (3).

5. Practice projectile according to one of Claims 1 to 4, **characterized in that** the sealing surface (10) is arranged in the rear region of the head part (3).

## Revendications

1. Projectile d'exercice (1) de plein calibre stabilisé par empennage pouvant être tiré hors d'un canon d'arme, comprenant une partie de tête (3) massive et un corps d'empennage (5) de forme tubulaire rattaché à la partie de tête (3) du côté arrière, le projectile d'exercice (1) étant pourvu sur le pourtour d'un système d'étanchéité (8), **caractérisé par** les caractéristiques suivantes :
a) le corps d'empennage (5) de forme tubulaire est configuré de telle sorte que les gaz de charge propulsive qui sont produits lors du tir du projectile d'exercice (1) agissent également sur le côté extérieur (6) de la paroi latérale (7) du corps d'empennage (5) de forme tubulaire, et
b) la partie de tête (3) possède sur son côté extérieur (9) une zone périphérique (10) réalisée sous la forme d'une surface d'étanchéité dont le diamètre extérieur est choisi de telle sorte que la partie de tête (3) forme elle-même le système d'étanchéité dans cette zone (10) lors du tir du projectile d'exercice (1).

2. Projectile d'exercice selon la revendication 1, **caractérisé en ce que** l'écart entre le calibre du canon d'arme hors duquel peut être tiré le projectile d'exercice (1) et le diamètre extérieur de la partie de tête (3) dans la zone de la surface d'étanchéité (10) est inférieur à 0,2 %.

3. Projectile d'exercice selon la revendication 1 ou 2, **caractérisé en ce qu'**au moins une rainure (11) disposée annulairement se trouve dans la surface d'étanchéité (10) de la partie de tête (3).

4. Projectile d'exercice selon la revendication 3, **caractérisé en ce qu'**au moins trois rainures (11) disposées annulairement et espacées les unes des autres dans le sens axial se trouvent dans la surface d'étanchéité (10) de la partie de tête (3).

5. Projectile d'exercice selon l'une des revendications 1 à 4, **caractérisé en ce que** la surface d'étanchéité (10) est disposée dans la zone du côté arrière de la partie de tête (3).
